# EUROPÄISCHE PATENTSCHRIFT

(11) **EP 3 247 570 B1**
(45) Veröffentlichungstag und Bekanntmachung des Hinweises auf die Patenterteilung: **12.12.2018**
(21) Anmeldenummer: 16700384.7
(22) Anmeldetag: 07.01.2016
(51) Int. Cl.: B42D 25/351, B42D 25/333, B42D 25/355

(54) **DATENTRÄGER MIT EINEM FENSTERSICHERHEITSFADEN**
DATA STORAGE MEDIUM HAVING A WINDOW SECURITY THREAD
SUPPORT DE DONNÉES AVEC FIL DE SÉCURITÉ À FENÊTRE

(30) Priorität: 20.01.2015 DE 102015000694
(43) Veröffentlichungstag der Anmeldung: 29.11.2017
(73) Patentinhaber: Giesecke+Devrient Currency Technology GmbH, 81677 München (DE)
(72) Erfinder: AIGNER, Andreas, 83626 Valley (DE); GERHARDT, Thomas, 81549 München (DE); GREGAREK, André, 81671 München (DE); SEIDLER, Rudolf, 83703 Gmund (DE)
(74) Vertreter: Zeuner, Stefan
(86) Internationale Anmeldenummer: PCT/EP2016/000022
(87) Internationale Veröffentlichungsnummer: WO 2016/116256

(56) Entgegenhaltungen:
- WO-A1-00/39391
- WO-A1-2014/015978
- DE-A1-102013 008 082

## Beschreibung

Die Erfindung betrifft einen Datenträger, insbesondere ein Wert- oder Sicherheitsdokument, mit einem zumindest eine Papierlage umfassenden Substrat mit einem eingebetteten Fenstersicherheitsfaden. Die Erfindung betrifft auch ein Entwässerungssieb für die Herstellung von Sicherheitspapier mit einem Fenstersicherheitsfaden.

Datenträger, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Absicherung oft mit Sicherheitselementen versehen, die eine Überprüfung der Echtheit des Wertdokuments gestatten und die zugleich als Schutz vor unerlaubter Reproduktion dienen. Die Sicherheitselemente können dabei in Form eines in den Datenträger ganz oder teilweise eingebetteten Sicherheitsfadens ausgebildet sein.

Die Einbringung eines Sicherheitsfadens in Banknotenpapier ist beispielsweise in der WO 2004/050991 A1 beschrieben. Dabei wird der Sicherheitsfaden während des Herstellungsprozesses des Papiers von einer angetriebenen Rolle abgerollt und durch die Überwachung der Zugkraft des Sicherheitsfadens eine konstante mechanische Spannung gewährleistet.

Fenstersicherheitsfäden sind Sicherheitsfäden, die weder auf eine Oberfläche eines Datenträgersubstrats aufgebracht, noch vollständig in *das* Substrat eingebettet sind. Sie sind vielmehr teilweise so in das Substrat eingebettet, dass sie an einer oder beiden gegenüberliegenden Oberflächen des Substrats nur in bestimmten Fensterbereichen sichtbar sind.

Um Datenträger mit Fenstersicherheitsfäden zu erhalten, werden in der Regel Bronzesiebgewebe mit Messingprägestempeln in eine Form mit mehreren Stegen gebracht, um Auflageflächen für den bei der Papierherstellung einzubringenden Sicherheitsfaden zu schaffen. Aus Sicht des Designers sind die möglichen Gestaltungen dabei allerdings stark begrenzt und alle bekannten Fensterfadenvarianten weisen Fenster auf, die über die gesamte Fadenbreite offen sind.

Dokument WO 00/39391 offenbart einen Datenträger nach dem Oberbegriff des Anspruchs 1.

Ausgehend davon liegt der Erfindung die Aufgabe zugrunde, einen Datenträger der eingangs genannten Art mit einem attraktiven Erscheinungsbild und hoher Fälschungssicherheit anzugeben. Die Erfindung soll auch eine geeignete Vorrichtung und ein Verfahren zur Herstellung solcher Datenträger bereitstellen.

Diese Aufgabe wird durch die Merkmale des unabhängigen Anspruchs gelöst. Weiterbildungen der Erfindung sind Gegenstand der abhängigen Ansprüche.

Gemäß der Erfindung ist bei einem gattungsgemäßen Datenträger vorgesehen, dass die Fensterbereiche zumindest eine Gruppe von mehreren, in Fadenquerrichtung nebeneinanderliegenden Mikrofenstern umfassen, die papiermacherisch erzeugt sind und einen bei der Papierherstellung erzeugten Rand mit charakteristischen Unregelmäßigkeiten aufweisen.

Dabei bedeutet die Aussage, dass mehrere Mikrofenster einer Gruppe in Fadenquerrichtung nebeneinanderliegen genauer, dass es eine Gerade in Fadenquerrichtung gibt, die alle Mikrofenster der Gruppe schneidet. Die Gerade ist in der Regel nicht eindeutig festgelegt, wichtig ist nur, dass überhaupt eine derartige Gerade existiert. Die Definition präzisiert das anschauliche Verständnis nebeneinanderliegender Mikrofenster, da sie sicherstellt, dass die Mikrofenster in der durch die Gerade angegebenen "Nebeneinander"-Richtung einen gewissen Überlapp aufweisen.

Der Begriff Fenstersicherheitsfaden wird im Rahmen der vorliegenden Beschreibung nicht nur für schmale Sicherheitsfäden mit einer Breite von 4 mm oder weniger verwendet, sondern auch für breite Sicherheitsfäden mit einer Breite von 4 mm bis etwa 30 mm, welche in der Patentliteratur teilweise auch als Sicherheitsbänder bezeichnet werden. Die Einbettung solch breiter Sicherheitsfäden bei der Papierherstellung ist beispielsweise in der Druckschrift EP 0 625 431 A1 beschrieben.

Im Rahmen der Erfindung können alle Fensterbereiche eines Datenträgers in Form von Mikrofenstern ausgebildet sein oder der Datenträger kann neben Mikrofenstern auch herkömmliche Fensterbereiche aufweisen. Auch können die Fensterbereiche nicht nur eine genannte Gruppe umfassen, vielmehr sind mit Vorteil mehrere Gruppen nebeneinanderliegender Mikrofenster vorgesehen. Es ist sogar möglich, dass alle Mikrofenster Teil einer oder mehrerer solcher Gruppen sind.

Mit Vorteil umfassen die Fensterbereiche zumindest eine Gruppe mit drei oder mehr, vorzugsweise fünf oder mehr in Fadenquerrichtung nebeneinanderliegenden Mikrofenstern.

In zumindest einer Gruppe nebeneinanderliegender Mikrofenster sind die Mikrofenster bevorzugt gegeneinander entlang der Fadenlängsrichtung so versetzt, dass sie nicht auf gleicher Höhe liegen, dass es aber eine Gerade in Fadenquerrichtung gibt, die alle Mikrofenster der Gruppe schneidet. Enthält eine Gruppe nebeneinanderliegender Mikrofenster N Mikrofenster, wobei N ≥ 2 ist, so gibt es definitionsgemäß eine Gerade g, die alle Mikrofenster schneidet. Für jedes Mikrofenster i mit i = 1, 2, ... N kann dann eine Höhe hi und ein Versatz di zur Geraden g angegeben werden. Wie weiter unten genauer erläutert, ist der reduzierte Versatz δᵢ = di/hifür jedes Mikrofenster betragsmäßig kleiner als ein maximaler Abstandswert δₘₐₓ, der in manchen Ausgestaltungen gleich 0,5 sein kann, der aber vorteilhaft kleiner als 0,5 ist und vorzugsweise zwischen 0,2 und 0,4 liegt. Kleinere Werte von δₘₐₓ führen zu einem größeren Überlapp der Mikrofenster entlang der Geraden g und erzeugen daher auch einen stärkeren Zusammengehörigkeitseindruck der Gruppe.

Der reduzierte Versatz ist mit Vorteil für verschiedene Mikrofenster möglichst unterschiedlich, um den zur Verfügung stehenden Versatzspielraum unter der Randbedingung einer nebeneinander angeordneten Lage der Mikrofenster optimal auszunutzen. Insbesondere weisen die Mikrofenster vorteilhaft gegeneinander einen Mindestversatz von zumindest δₘₐₓ/ (N-1) auf, so dass also $| {δ}_{i} - {δ}_{j} | \geq {δ}_{max} / \left(N - 1\right) für alle Paare i , j mit i \neq j$ gilt. Da der maximal mögliche gegenseitige Mindestversatz bei N Mikrofenstern δₘₐₓ/ (N-1) ist, können auch schärfere Bedingungen an die Versatzwerte der Mikrofenster gestellt werden, also $| {δ}_{i} - {δ}_{j} | \geq k* {δ}_{max} / \left(N - 1\right) für alle Paare i , j mit i \neq j$ mit 1 ≤ k ≤ 2.

Die Breite der Mikrofenster der zumindest einen Gruppe beträgt dabei mit Vorteil in Fadenquerrichtung jeweils weniger als 50%, bevorzugt weniger als 40%, besonders bevorzugt weniger als 30% der Fadenbreite.

Die Länge der Mikrofenster parallel zur Fadenlängsrichtung (teilweise auch als Höhe der Mikrofenster bezeichnet) liegt mit Vorteil zwischen 0,2 mm und 4 mm, vorzugsweise zwischen 0,3 mm und 3 mm und besonders bevorzugt zwischen 0,5 mm und 1 mm. Alternativ oder zusätzlich liegt die Breite der Mikrofenster in Fadenquerrichtung bevorzugt zwischen 0,2 mm und 4 mm, bevorzugt zwischen 0,3 mm und 3 mm, besonders bevorzugt zwischen 0,5 mm und 1 mm.

Bevorzugt umfasst die zumindest eine Gruppe Mikrofenster, deren Umrisse Muster, Zeichen oder eine Codierung, insbesondere eine Buchstaben- oder Ziffernfolge, wie etwa ein Währungssymbol oder eine Wertzahl darstellen. Insbesondere bei breiten Sicherheitsfäden können die Mikrofenster auch in Form einer Gesichts- oder Portraitdarstellung ausgeführt sein.

In vorteilhaften Gestaltungen umfassen die Fensterbereiche eine Mehrzahl von Mikrofenstern, deren räumliche Anordnung ein Motiv bildet. Dabei sind die einzelnen Mikrofenster nicht notwendigerweise selbst in Motivform ausgebildet, das genannte Motiv wird vielmehr durch die Anordnung der Gesamtheit der Mikrofenster gebildet. Ein solches Motiv kann insbesondere in Buchstaben, Zeichen oder Figuren bestehen, die aus den Mikrofenstern als kleinen Bausteinen zusammengesetzt sind. Die Umrisse der Mikrofenster können dabei gleich oder auch unterschiedlich ausgebildet sein. Es ist auch möglich, dass sowohl die Umrisse der Mikrofenster als auch deren räumliche Anordnung jeweils ein Motiv bzw. eine Information darstellen. Diese Motive oder Informationen können aufeinander bezogen sein oder sich zu einer Gesamtinformation ergänzen. Die Mikrofenster können auch gerasterte, punktwolkenartige oder streifenförmige Fenster bilden.

Bei einer Weiterbildung der Erfindung sind die Mikrofenster als Dünnstellen in der Papierlage des Substrats Teil eines seitlich über den Fenstersicherheitsfaden hinausragenden Wasserzeichens. Auf diese Weise können die Mikrofenster in ein übergreifendes Design des Datenträgers integriert werden, so dass sich der Aufmerksamkeitswert und die Nachahmungssicherheit weiter erhöht. Das Wasserzeichen kann insbesondere ein von dem Umriss oder der räumlichen Anordnung der Mikrofenster gebildetes Motiv ergänzen, fortführen oder in gleicher oder abgewandelter Form wiederholen.

Nach einer anderen, ebenfalls vorteilhaften Weiterbildung der Erfindung ist ein von dem Umriss oder der Anordnung der Mikrofenster gebildetes Motiv durch ein beliebiges anderes Sicherheitsmerkmal über den Fenstersicherheitsfaden hinaus fortgesetzt. Das andere Sicherheitsmerkmal kann beispielsweise in einer Druckschicht, einer Farbschicht, einem Laserschnittbereich, einem Wasserzeichen, einer Folie oder einem Hologramm bestehen. Auch bei einer solchen Ausgestaltung kann das andere Sicherheitsmerkmal ein von dem Umriss oder der Anordnung der Mikrofenster gebildetes Motiv ergänzen, fortführen oder in gleicher oder abgewandelter Form wiederholen.

Der Fenstersicherheitsfaden ist mit Vorteil mit Beugungsstrukturen, Flüssigkristallschichten, Dünnschichtaufbauten, Aussparungen in opaken, insbesondere metallischen Schichten, Fluoreszenzstoffen, magnetischen, leitfähigen und/ oder metallischen Schichten versehen.

Die Erfindung enthält auch ein Entwässerungssieb für die Herstellung von Sicherheitspapier mit einem Fenstersicherheitsfaden, der an bestimmten Fensterbereichen an einer Oberfläche des Sicherheitspapiers hervortritt und in dazwischen liegenden Bereichen im Inneren des Sicherheitspapiers eingebettet wird. Das Entwässerungssieb umfasst ein Trägersieb, das in einem Teilbereich mit einem Spritzgusseinsatz versehen ist, der ein Relief mit sich von einem Grundkörper nach oben erstreckenden und die Oberfläche des Trägersiebs überragenden Motivelementen aufweist, die in Form der Fensterbereiche des Fenstersicherheitsfadens ausgebildet sind. Die Motivelemente umfassen dabei zur Erzeugung von Mikrofenstern zumindest eine Gruppe von mehreren, quer zur Laufrichtung des einzubettenden Fadens nebeneinanderliegenden Mikromotivelementen.

Weiter enthält die Erfindung ein Entwässerungssieb der oben genannten Art, bei dem das Entwässerungssieb ein Trägersieb umfasst, das in einem Teilbereich eine Siebprägung aufweist, die ein Relief mit die Oberfläche des Trägersiebs überragenden Motivelementen aufweist, die in Form der Fensterbereiche des Fenstersicherheitsfadens ausgebildet sind. Die Motivelemente umfassen dabei zur Erzeugung von Mikrofenstern zumindest eine Gruppe von mehreren, quer zur Laufrichtung des einzubettenden Fadens nebeneinanderliegenden Mikromotivelementen.

In vorteilhaften Erfindungsvarianten weisen die Mikromotivelemente quer zur Laufrichtung des einzubettenden Fadens eine Breite auf, die weniger als 50% der Fadenbreite beträgt und zwischen 0,2 mm und 4 mm liegt.

In beiden Gestaltungen des Entwässerungssiebs umfassen die Motivelemente bevorzugt Mikromotivelemente, deren Umrisse Muster, Zeichen oder eine Codierung, insbesondere eine Buchstaben- oder Ziffernfolge darstellen. Alternativ oder zusätzlich umfassen die Motivelemente eine Mehrzahl von Mikromotivelementen, deren räumliche Anordnung ein Motiv, insbesondere Buchstaben, Zeichen oder Figuren bildet.

In einer vorteilhaften Weiterbildung der Erfindung weist der Spritzgusseinsatz bzw. die Siebprägung neben den Motivelementen zur Erzeugung der Fensterbereiche des Fenstersicherheitsfadens ein Wasserzeichenrelief in Form eines zu erzeugenden Wasserzeichens in dem Sicherheitspapier auf. Das Wasserzeichenrelief kann insbesondere ein von dem Umriss oder der Anordnung der Mikromotivelemente gebildetes Motiv ergänzen, fortführen oder in gleicher oder abgewandelter Form wiederholen.

Bei Entwässerungssieben mit Spritzgusseinsatz ist dieser zweckmäßig aus einem hydrophoben Kunststoff, beispielsweise aus Polyoxymethylen gebildet. Zur Verringerung der Abnutzung im Betrieb können dem Kunststoff verschleißreduzierende Additive zugesetzt sein.

Bevorzugt ist der Spritzgusseinsatz in einem ausgeschnittenen Bereich des Trägersiebs angeordnet und nur in einem vorzugsweise gezackten Randbereich mit diesem verbunden. Dazu kann beispielsweise mit Hilfe einer Laserschneidvorrichtung an der Stelle des Siebgewebes, an der der Spritzgusseinsatz vorgesehen ist, eine Aussparung erzeugt werden, die etwas kleiner, beispielsweise 1/10 mm kleiner als die gewünschte Form des Spritzgusseinsatzes ist. Der Randbereich kann insbesondere in Form eines Musters, vorzugsweise in gezackter Form ausgebildet sein. In diesen ausgeschnittenen Teilbereich kann der Spritzgusseinsatz eingelegt oder vorzugsweise eingespritzt werden.

Das Trägersieb enthält vorteilhaft ein Siebgewebe mit zumindest je einem System von miteinander verwobenen, in Längsrichtung verlaufenden Kettfäden und quer dazu verlaufenden Schussfäden, wobei das Siebgewebe mit Vorteil entweder ein Metallgewebe, insbesondere ein Bronzegewebe, ein Metall-Kunststoff-Mischgewebe, insbesondere ein Bronze-Kunststoff-Mischgewebe, oder ein reines Kunststoffgewebe enthält.

Weiter weist der Spritzgusseinsatz vorzugsweise eine Mehrzahl von Perforationen auf, die die Entwässerung bei der Papierherstellung sicherstellen. Die Abmessungen dieser Entwässerungs-Perforationen sind so klein gewählt, dass in ihnen bei der Papierherstellung keine Fasern anhaften. Typische Perforationsdurchmesser liegen zwischen 100 µm und einigen 100 µm, beispielsweise bei etwa 500 µm. In vorteilhaften Ausgestaltungen verjüngen sich die Perforationen zur oben liegenden Designfläche des Spritzgusseinsatzes hin oder die Perforationen sind tailliert ausgebildet.

Zur Erzeugung eines Spritzgusseinsatzes mit einem Spritzgussrelief der oben beschriebenen Art kann ein Spritzgusswerkzeug zum Einsatz kommen, das eine Spritzgusskavität enthält, in die zur Erzeugung des Spritzgusseinsatzes Kunststoff einspritzbar ist und die mit einem mehrstufigen Werkzeugrelief in Form des invertierten Spritzgussreliefs versehen ist. Das Spritzgusswerkzeug einschließlich der Spritzgusskavität und des hochauflösenden mehrstufigen Werkzeugreliefs kann dabei durch Fräsen oder durch ein additives Fertigungsverfahren als Schichtenfolge einer Mehrzahl fest miteinander verbundener Materialschichten gebildet sein.

Zur Erzeugung einer Siebprägung der oben beschriebenen Art kann ein Prägestock zum Einsatz kommen, der mit einem hochauflösenden mehrstufigen Relief in Form der invertierten Siebprägung versehen ist. Der Prägestock einschließlich des hochauflösenden mehrstufigen Reliefs kann dabei durch Fräsen oder durch ein additives Fertigungsverfahren als Schichtenfolge einer Mehrzahl fest miteinander verbundener Materialschichten gebildet sein.

Als additive Fertigungsverfahren kommen insbesondere selektives Lasersintern, selektives Laserschmelzen, Elektronenstrahlschmelzen, 3D-Druck mit Pulver, Schmelzschichtung, Laserauftragsschweißen, Multi-Jet-Modeling, ein Polyjet-Verfahren, Stereolithographie, Laminated Object Modeling, Film Transfer Imaging oder Digital Light Processing in Betracht.

Weitere Einzelheiten zu Aufbau, Eigenschaften und Herstellung des Spritzgusswerkzeuges bzw. des Prägestocks können der Anmeldung DE 10 2014 008 752.2 entnommen werden, deren Offenbarungsgehalt insoweit in die vorliegende Anmeldung aufgenommen wird.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Sicherheitselement in Form eines Fenstersicherheitsfadens,
- Fig. 2: eine Detaildarstellung von Fensterbereichen mit Mikrofenstern einer erfindungsgemäßen Banknote in Aufsicht,
- Fig. 3: eine Schemazeichnung zur genaueren Beschreibung des Versatzes der Mikrofenster einer Gruppe,
- Fig. 4 bis 6: Detaildarstellungen von Fensterbereichen mit Mikrofenstern nach weiteren Ausführungsbeispielen der Erfindung in Aufsicht,
- Fig. 7 und 8: jeweils eine schematische Darstellung eines erfindungsgemäßen Entwässerungssiebs, das zur Erzeugung von Mikrofenstern eingesetzt wird,
- Fig. 9: Aufsichten auf eine Banknote mit einer Mehrzahl von Mikrofenstern, die in Ensembles von Mikrofenstern in Form eines Eurosymbols angeordnet sind, wobei (a) ein einzelnes Ensemble von Mikrofenstern und (b) mehrere, in Fadenlängsrichtung beabstandet und in Fadenquerrichtung gegeneinander versetzt angeordnete Ensembles von Mikrofenstern zeigt, und
- Fig. 10: eine Gestaltung, bei der das Design einer Reihe papiermacherisch hergestellter Mikrofenster außerhalb des Sicherheitsfadens von einem Druckmuster fortgesetzt wird.

Die Erfindung wird nun am Beispiel von Fenstersicherheitsfäden für Banknoten und andere Wertdokumente erläutert. Fig. 1 zeigt dazu eine schematische Darstellung einer Banknote 10 mit einem Papiersubstrat 12, die mit einem erfindungsgemäßen Fenstersicherheitsfaden 14 versehen ist. Der Fenstersicherheitsfaden 14 weist eine sich in Längsausdehnung erstreckende Fadenlängsrichtung L und eine dazu senkrechte Fadenquerrichtung Q auf und tritt in Fensterbereichen 16 an der Oberfläche der Banknote 10 hervor, während er in dazwischen liegenden Stegbereichen 18 im Inneren der Banknote 10 eingebettet ist.

In der Darstellung der Fig. 1 sind alle Fensterbereiche 16 des Fenstersicherheitsfadens 14 schematisch als Rechtecke dargestellt. Wie in der Detaildarstellung der Fig. 2 gezeigt, umfassen die Fensterbereiche 16 erfindungsgemäß papiermacherisch erzeugte Mikrofenster 20, die im Ausführungsbeispiel in Form kleiner Sterne mit unregelmäßigem Büttenrand 22 ausgebildet sind. Die Breite b_{M} der Mikrofenster 20 liegt dabei mit b_{M} = 1 mm deutlich unterhalb des Breite des gestrichelt eingezeichneten Sicherheitsfadens 14, welche im Ausführungsbeispiel b_{F} = 4 mm beträgt.

In Aufsicht geben die Mikrofenster 20 den Blick auf den ins Papier eingebetteten Fenstersicherheitsfaden 14 frei, so dass dort die auf dem Fenstersicherheitsfaden 14 angeordneten Sicherheitsmerkmale, beispielsweise eine Beugungsstruktur oder eine farbkippende Schicht, sichtbar werden. In den Stegbereichen 18 zwischen den Fensterbereichen 16 ist der Fenstersicherheitsfaden 14 durch die Papierlage 12 verdeckt und die darauf angeordneten Sicherheitsmerkmale daher nicht sichtbar.

Da die Mikrofenster 20, wie nachfolgend beschrieben, bei der Papierherstellung erzeugt wurden, weisen sie einen Rand 22 mit charakteristischen Unregelmäßigkeiten auf, der in dieser Beschreibung auch oft als Büttenrand bezeichnet wird. Die unregelmäßige Randstruktur entsteht dabei durch eine unregelmäßige Anlagerung von Fasern im Randbereich und durch in das Loch ragende Einzelfasern.

Wie in Fig. 2 gezeigt, umfassen die Fensterbereiche mehrere Gruppen 30 von Mikrofenstern, die jeweils mehrere, in Fadenquerrichtung Q nebeneinanderliegende Mikrofenster 20 umfassen. Wie oben erläutert, bedeutet das Nebeneinanderliegen von Mikrofenstern in Querrichtung genauer, dass es eine Gerade g in Fadenquerrichtung Q gibt, die alle Mikrofenster der Gruppe 30 schneidet. Für eine der drei in Fig. 2 dargestellten Gruppen ist eine solche Gerade g eingezeichnet.

Dabei können die Mikrofenster einer Gruppe 30 alle auf gleicher Höhe liegen, vorzugsweise aber sind, wie in Fig. 2, die Mikrofenster 20 einer Gruppe 30 gegeneinander in Fadenlängsrichtung L versetzt und liegen somit zwar nebeneinander, aber nicht auf gleicher Höhe.

Zur genaueren Beschreibung des Versatzes der Mikrofenster zeigt Fig. 3 zwei Mikrofenster 20-i, 20-j einer Gruppe 30 von in Fadenquerrichtung Q nebeneinanderliegenden Mikrofenstern und eine Gerade g, die alle Mikrofenster der Gruppe 30 schneidet. Die Höhe hi eines Mikrofensters 20-i ist dabei die Abmessung des Mikrofensters in Längsrichtung L. Für jedes Mikrofenster 20-i kann eine Mittellinie 24-i angegeben werden, die die Ausdehnung des Mikrofensters in Längsrichtung L halbiert und die parallel zur Geraden g liegt. Der Versatz di eines Mikrofensters 20-i ist dann der vorzeichenbehaftete Abstand der Mittellinie 24-i dieses Mikrofensters von der Geraden g, wie in Fig. 3 dargestellt. Für die Behandlung verschieden großer Mikrofenster 20 in einer Gruppe 30 wird zweckmäßig der dimensionslose reduzierte Versatz δᵢ = di/hi eingeführt.

Da die Gerade g alle Mikrofenster 20-i schneidet, muss für jedes Mikrofenster 20-i die Beziehung | di | ≤ 0,5*hᵢ gelten, der Versatz ist betragsmäßig also höchstens so groß wie die halbe Mikrofensterhöhe. Anders ausgedrückt ist der reduzierte Versatz der Mikrofenster einer Gruppe betragsmäßig höchstens 0,5, also | δᵢ | ≤ 0,5, für i = 1, 2, .... N.

Ein stärkerer Zusammengehörigkeitseindruck einer Gruppe entsteht, wenn die Mikrofenster der Gruppe einen kleineren maximalen reduzierten Abstand δₘₐₓ von der Geraden g aufweisen, also | δᵢ | ≤ δₘₐₓ, für i = 1, 2, .... N, mit 5ₘₐₓ < 0,5. Als vorteilhaft haben sich insbesondere Werte von δₘₐₓ zwischen 0,2 und 0,4 herausgestellt.

Bei mehreren Mikrofenstern 20-i in einer Gruppe ist es weiter von Vorteil, wenn die verschiedenen nebeneinanderliegenden Mikrofenstern 20-i einen möglichst unterschiedlichen reduzierten Versatz aufweisen, da dann der zur Verfügung stehende Versatzspielraum unter der Randbedingung einer nebeneinander angeordneten Lage optimal ausgenutzt wird.

So können etwa N Mikrofenster, die einen maximalen reduzierten Abstand δₘₐₓ von der Geraden g aufweisen sollen, mit Vorteil gegeneinander einen Mindestversatz von zumindest δₘₐₓ/ (N-1) aufweisen, d.h, es gilt $| {δ}_{i} - {δ}_{j} | \geq {δ}_{max} / \left(N - 1\right) für alle Paare i , j mit i \neq j .$

Wie der Fachmann erkennt, beträgt der maximal mögliche gegenseitige Mindestversatz bei N Mikrofenstern 2δₘₐₓ/ (N-1), ist also doppelt so groß wie der oben angegebene vorteilhafte Mindestversatz. An die Versatzwerte der Mikrofenster können daher auch schärfere Bedingungen gestellt werden, also $| {δ}_{i} - {δ}_{j} | \geq k * {δ}_{max} / \left(N - 1\right) für alle Paare i , j mit i \neq j$ mit 1 ≤ k ≤ 2.

In einem konkreten Ausführungsbeispiel mit N = 5 Mikrofenstern und einem maximalen reduzierten Versatz von δₘₐₓ = 0,3 können die einzelnen Mikrofenster beispielsweise mit reduzierten Versatzwerten von 0,3, 0,15, 0, -0,15 und -0,3 angeordnet werden und weisen dann gegeneinander den maximal möglichen Mindestversatz von 2δₘₐₓ/ (N-1) = 0,15 auf. In diesem Fall ist in der oben genannten Bedingung der schärfste Fall k=2 verwirklicht.

Soll eine etwas unregelmäßigere Verteilung der Versatzwerte erreicht werden, muss der gegenseitige Mindestversatz reduziert werden, ist aber vorteilhaft immer noch größer als δₘₐₓ/(N-1). Beispielsweise kann der gegenseitige Mindestversatz von 0,15 auf einen Wert von 0,1 reduziert werden (k=1.33 in der oben genannte Bedingung). Die einzelnen Mikrofenster können dann etwa mit reduzierten Versatzwerten von 0.25, 0,15, 0, -0.12, und -0.3 angeordnet werden und weisen dann einen unregelmäßigen verteilten gegenseitigen Versatz auf, der jedoch mindestens 0.1 beträgt.

Im Ausführungsbeispiel der Fig. 2 ist N = 3 und δₘₐₓ = 0,25. Die Mikrofenster 20 der Gruppen 30 sind dabei mit den reduzierten Versatzwerten 0,25, 0 und -0,25 angeordnet, weisen also den maximal möglichen Mindestversatz von 2δₘₐₓ/(N-1) = 0,25 auf.

Fig. 4 zeigt ein weiteres Ausführungsbeispiel der Erfindung, bei dem die Gruppen 30 jeweils neun bzw. zehn Mikrofenster 20 enthalten, die regelmäßig und auf gleicher Höhe in Dreierreihen angeordnet sind. Für eine der Gruppen 30 ist eine Gerade g eingezeichnet, die alle Mikrofenster 20 der Gruppe schneidet. Die Mikrofenster 20 sind in diesem Ausführungsbeispiel in Form kleiner Kreisscheiben mit einem Durchmesser von nur 0,2 mm ausgebildet. Auch wenn die einzelnen Mikrofenster 20 sehr klein sind, erlaubt die Gesamtheit der Mikrofenster der Gruppen 30 doch eine deutliche Durchsicht auf den ins Papier eingebetteten Fenstersicherheitsfaden 14, so dass dessen Sicherheitsmerkmale in Erscheinung treten können.

Ein weiteres, sehr dekoratives Ausführungsbeispiel ist in Fig. 5 gezeigt. Die Mikrofenster 26, 28 der Gruppe 30 sind dabei in Form teilweise abgeschnittener Wellenlinien ausgebildet. Anders als bei den bisher gezeigten Ausführungsbeispielen weisen die Mikrofenster 26, 28 der Gruppe 30 weder alle die gleiche Form noch die gleiche Größe auf. Die eingezeichnete Gerade g schneidet sechs Mikrofenster 26, 28, so dass diese Mikrofenster somit im Sinne dieser Beschreibung nebeneinanderliegen und eine Gruppe 30 nebeneinanderliegender Mikrofenster bildet. Die oberen und unteren dreieckigen Mikrofenster 26 liegen nicht nebeneinander, da hier keine Gerade in Fadenquerrichtung existiert, die alle diese Mikrofenster schneiden würde. Die oberen dreieckigen Mikrofenster bilden allerdings zusammen mit den wellenförmigen Mikrofenstern 28 eine Gruppe nebeneinanderliegender Mikrofenster. Es ist somit auch möglich, dass manche Mikrofenster, wie etwa die Mikrofenster 28 mehr als einer Gruppe nebeneinanderliegender Mikrofenster angehören.

Während die dreieckigen Mikrofenster 26 eine Breite aufweisen, die deutlich kleiner als die Fadenbreite ist (b₂₆ ≈ 0.1 b_{F}), nehmen die wellenförmigen Mikrofenster 28 fast die gesamte Fadenbreite ein (b₂₈ ≈ 0,9 b_{F}). Auch bei diesem Ausführungsbeispiel geben die Mikrofenster 26, 28 den Blick auf den ins Papier eingebetteten Fenstersicherheitsfaden 14 frei und erlauben dessen Sicherheitsmerkmalen in Erscheinung zu treten.

Bei dem weiteren Ausführungsbeispiel der Fig. 6 sind die papiermacherisch erzeugten Mikrofenster 20 jeweils in Form eines Motivs ausgebildet, nämlich in Form der in Fadenquerrichtung nebeneinanderliegenden Ziffern "1" und "5", welche zusammen die Ziffernfolge "15" bilden. Auch in diesem Ausführungsbeispiel ist die Breite b_{M} der Mikrofenster 20 deutlich kleiner als die Fadenbreite b_{F}, welche beispielsweise 4 mm beträgt, und liegt im Ausführungsbeispiel bei nur etwa 1 mm (25% der Fadenbreite, Ziffer "1") bzw. 1,5 mm (37,5% der Fadenbreite, Ziffer "5"). Die Höhe h_{M} der Mikrofenster 20, also die Erstreckung in Fadenlängsrichtung L beträgt etwa 2 mm und ist daher ebenfalls wesentlich kleiner als die Fensterbereiche in herkömmlichen Fensterfäden.

Es versteht sich, dass die Banknote 10 neben Fensterbereichen mit den beschriebenen Mikrofenstern 20 auch herkömmliche Fensterbereiche aufweisen kann. Da diese jedoch bekannt sind, wird in der vorliegenden Anmeldung nicht näher auf sie eingegangen.

Um Gestaltungen, wie die im Zusammenhang mit den Figuren 2 bis 6 beschriebenen Mikrofenster 20, 26, 28, im Bereich eines Fenstersicherheitsfadens 14 zu erzeugen, wird erfindungsgemäß das in Fig. 7 schematisch in einem Schnitt quer zur Fadenlaufrichtung dargestellte Entwässerungssieb 60 eingesetzt.

Das Entwässerungssieb 60 umfasst ein Trägersieb 62 mit einem Siebgewebe 64, welches in einem Teilbereich 40 ausgeschnitten ist. Das Siebgewebe 64 weist zumindest je ein System von miteinander verwobenen, in Längsrichtung verlaufenden Kettfäden 66 und quer dazu verlaufenden Schussfäden 68 auf. Im Rahmen der vorliegenden Erfindung kann das Siebgewebe beispielsweise ein Metallgewebe, insbesondere ein Bronzegewebe, ein Metall-Kunststoff-Mischgewebe, insbesondere ein Bronze-Kunststoff-Mischgewebe, oder auch ein reines Kunststoffgewebe enthalten. Das Trägersieb 62 kann sowohl ein einlagiges als auch ein mehrlagiges Siebgewebe enthalten, wobei der einfacheren Darstellung halber in der Figur nur ein einlagiges Siebgewebe gezeigt ist.

In dem ausgeschnittenen Teilbereich 40 des Siebgewebes 64 ist ein Kunststoff-Spritzgusseinsatz 50 angeordnet, der an seinem Rand mit dem Siebgewebe 64 verbunden ist. Die Verbindung kann grundsätzlich auf vielfältige Weise erfolgen, beispielsweise durch eine Kunststoff-Umspritzung oder Hinterspritzung, mit Hilfe einer Mehrzahl entlang des Rands angeordneten Befestigungsnoppen, oder auch durch Verschweißen oder Verkleben. Im Ausführungsbeispiel ist eine derzeit bevorzugte Variante verwirklicht, bei der der Spritzgusseinsatz 50 mit einer entsprechenden Werkzeugform direkt in den ausgeschnittenen Teilbereich 40 des Siebgewebes 64 eingespritzt ist und dabei eine besonders innige Verbindung mit dem Siebgewebe eingeht.

Der Spritzgusseinsatz 50 weist ein Relief 52 in der Form der Fensterbereiche 16 des Fenstersicherheitsfadens 14 auf und enthält einen Grundkörper 54, von dem ausgehend sich Motivelemente in Form der Fensterbereiche 16 nach oben erstrecken und die Sieboberfläche überragen. Wesentlich für die vorliegende Erfindung ist dabei, dass die Motivelemente kleine Mikromotivelemente 56 enthalten, die in Form und Größe der Mikrofenster 20 ausgebildet sind und sich mit scharfem Rand nach oben erstrecken. Im Ausführungsbeispiel ist das Relief 52 mittels Frästechnik gefertigt, so dass die Flanken 57 der kleinen Mikromotivelemente 56 einen Winkel von etwa 15° mit der Oberflächennormalen einschließen.

Bei der Papierherstellung in einer Rundsieb-Papiermaschine wird der einzubettende Sicherheitsfaden 14 als Endloselement von einer Spule über eine Umlenkrolle dem Entwässerungssieb 60 mit dem Spritzgusseinsatz 50 zugeführt. Während des Eintauchens des Spritzgusseinsatzes 50 in die Papierpulpe liegt der Sicherheitsfaden 14 auf den Motivelementen und insbesondere auch den Mikromotivelementen 56 des Spritzgusseinsatzes 50 auf.

Da im Inneren des Entwässerungssiebs 60 ein Unterdruck herrscht, wird das Wasser der Wasser-Faser-Dispersion der Pulpe ins Innere des Entwässerungssiebs gesaugt. Dabei lagern sich die Fasern an der Oberfläche des Entwässerungssiebs 30 und des Spritzgusseinsatzes 50 an und bilden die gewünschte Papierbahn. An den Stellen, an denen der Sicherheitsfaden 14 auf den Motivelementen bzw. den Mikromotivelementen 56 aufliegt, wird der Sicherheitsfaden durch den Unterdruck an das Entwässerungssieb angesaugt, so dass sich dort keine Fasermasse anlagern kann. Entsprechend bleibt der Sicherheitsfaden 14 in den Bereichen der Motivelemente bzw. der Mikromotivelemente 56 frei von Fasermasse, während sich in den umgebenden Bereichen Papierfasern anlagern und den Sicherheitsfaden 14 in das Papier einbetten. Die Motivelemente bzw. die Mikromotivelemente 56 erzeugen daher gerade die gewünschten Fensterbereiche bzw. Mikrofenster 20 in der sich bildenden Papierlage.

Wegen der papiermacherischen Herstellung der Mikrofenster 20 ist der Randbereich 22 der Mikrofenster nicht vollkommen scharf, wie etwa bei einer nachträglichen Erzeugung von Löchern mittels Stanzen oder Laserschneiden. Vielmehr lagern sich im Randbereich der Mikrofenster 20 Fasern an, die in unregelmäßiger Weise etwas in die Öffnung hineinragen und dadurch den charakteristischen Büttenrand erzeugen.

Das Ausmaß der Randschärfe bzw. Randunschärfe der Mikrofenster 20 kann durch die dreidimensionale Form der Mikromotivelemente 56 vorgegeben werden. Mikromotivelemente wie etwa die Mikromotivelemente 56 der Fig. 7, die sehr steile Flanken 57 und eine kleine Randbreite aufweisen, erzeugen Randbereiche 22 mit geringen Unregelmäßigkeiten, während Mikromotivelemente mit flacheren Flanken und größerer Randbreite, wie etwa die in Fig. 8 gezeigten Mikromotivelemente 58, Mikrofenster 20 mit stark unregelmäßigen Randbereichen 22 erzeugen.

Die Randbreite eines Mikromotivelements ist dabei diejenige Breite, innerhalb der die Höhe eines Mikromotivelements von 90% der Maximalhöhe auf 10% abfällt. Mikrofenster mit nur wenig unregelmäßigen Randbereichen können mit Mikromotivelementen 56 mit einer Randbreite von 0,6 mm oder weniger, 0,5 mm oder weniger, oder sogar 0,4 mm oder weniger erzeugt werden. Mikromotivelemente 58 mit einer Randbreite von mehr als 0,6 mm, mehr als 1 mm oder sogar mehr als 1,5 mm können dagegen Mikrofenster mit stark unregelmäßigen Randbereichen 22 erzeugen.

Der Spritzgusseinsatz 50 ist weiter mit einer Mehrzahl von Perforationen 48 versehen, um die Entwässerung bei der Papierherstellung auch im Bereich des Spritzgusseinsatzes sicherzustellen. Der Durchmesser der Perforationen 48 ist dabei so klein gewählt, dass in ihnen bei der Papierherstellung keine Fasern anhaften. Typische Perforationsdurchmesser liegen zwischen 100 µm und einigen 100 µm, beispielsweise bei etwa 500 µm.

Figuren 9 und 10 zeigen weitere vorteilhafte Ausgestaltungen erfindungsgemäßer Mikrofenster in Banknoten oder anderen Datenträgern. Bei der Ausgestaltung der Fig. 9(a) sind die Mikrofenster 20 in Form von Ovalen mit einer Abmessung von 0,4 mm x 0,3 mm gebildet. Jeweils eine Mehrzahl von ovalen Mikrofenstern 20 bildet dabei ein Ensemble 70, dessen Mikrofenster 20 räumlich zueinander so angeordnet sind, dass sie zusammen als Motiv das Eurosymbol "€" bilden. Wie in Fig. 9(a) weiter gezeigt, enthält das Ensemble 70 mehrere Gruppen 30 von nebeneinanderliegenden Mikrofenstern 20, wobei in jeder Gruppe die Mikrofenster 20 in Fadenlängsrichtung L gegeneinander versetzt sind. Konkret enthält das Ensemble 70 vier Gruppen 30, die aus 2 bzw. 3 Mikrofenstern bestehen und für die die zugehörigen schneidenden Geraden g zur Illustration eingezeichnet sind.

Wie bei den oben beschriebenen Ausgestaltungen geben die Mikrofenster 20 des Ensembles 70 den Blick auf den ins Papier eingebetteten Fenstersicherheitsfaden 14 frei und lassen die darauf angeordneten Sicherheitsmerkmale sichtbar werden.

Bei der Ausgestaltung der Fig. 9(b) sind mehrere Ensembles 70 von Mikrofenstern 20, jeweils in Form des Eurosymbols €, in Fadenlängsrichtung L beabstandet angeordnet. Die Ensembles 70 sind dabei als Ganzes in Querrichtung Q gegeneinander etwas versetzt, um Schwankungen beim Einbringen des Sicherheitsfadens 14 ins Papier, beispielsweise aufgrund von Wobbeln, auszugleichen. Bezeichnet Δ die maximale Wegstrecke, um die ein Sicherheitsfaden 14 in Querrichtung Q aufgrund von Wobbeln versetzt in das Sicherheitspapier 12 eingebracht werden kann, so kann durch einen Versatz der Eurosymbol-Ensembles 70 um bis zu einer Strecke Δ nach rechts und links sichergestellt werden, dass in Längsrichtung stets einige vollständige Symbol-Ensembles 70 unmittelbar über dem Sicherheitsfaden 14 liegen und die gewünschten Mikrofenster in Form des Eurosymbols bilden.

Das Design der Mikrofenster muss nicht auf den Sicherheitsfaden 14 begrenzt sein, sondern kann sich auch seitlich darüber hinaus fortsetzen, beispielsweise in Form eines Wasserzeichens oder durch ein anderes Sicherheitsmerkmal. Zur Illustration zeigt Fig. 10 eine Gestaltung, bei der eine Mehrzahl papiermacherisch hergestellter Mikrofenster 80 über einem Fenstersicherheitsfaden 14 angeordnet ist und, wie oben beschrieben, den Blick auf die Sicherheitsmerkmale des eingebetteten Fenstersicherheitsfadens 14 freigibt.

Wie in Fig. 10 dargestellt, enthalten die kreisscheibenförmigen Mikrofenster 80 mehrere Gruppen von in Fadenquerrichtung Q nebeneinanderliegenden Mikrofenstern. Zudem weisen die Mikrofenster 80 unterschiedliche Größen auf, sind jedoch alle deutlich kleiner als die Fadenbreite.

Das von den Mikrofenstern 80 gebildete Design wird außerhalb des Sicherheitsfadens 14 von einem Druckmuster 82 in Form einer gedruckten Punktewolke fortgesetzt und dadurch in das Gesamtdesign der Banknote 10 integriert. Dies erhöht auch die Nachahmungssicherheit der Banknote deutlich, da der Sicherheitsfaden 14 nicht durch einen Sicherheitsfaden ohne Mikrofenster 80 ersetzt werden kann und da zudem der Sicherheitsfaden 14 in Längsrichtung korrekt auf das Druckmuster 82 ausgerichtet sein muss.

Anstatt durch eine Druckschicht kann ein von dem Umriss oder der Anordnung der Mikrofenster gebildetes Motiv beispielsweise auch durch ein Wasserzeichen fortgesetzt sein. Die Mikrofenster, die ohnehin Dünnstellen in der Papierlage eines Datenträgers darstellen, sind dabei vorzugsweise Teil eines Wasserzeichens, das seitlich über den Fenstersicherheitsfaden hinausragt.

### Bezugszeichenliste

- 10: Banknote
- 12: Papiersubstrat
- 14: Fenstersicherheitsfaden
- 16: Fensterbereiche
- 18: Stegbereiche
- 20, 20-i, 20-j: Mikrofenster
- 22: Rand mit charakteristischen Unregelmäßigkeiten
- 24-i: Mittellinie
- 26,28: Mikrofenster
- 30: Gruppen von Mikrofenstern
- 40: ausgeschnittener Teilbereich
- 48: Perforationen
- 50: Wasserzeicheneinsatz
- 52: Relief
- 54: Grundkörper
- 56, 58: Mikromotivelemente
- 57: Flanken
- 60: Entwässerungssieb
- 62: Trägersieb
- 64: Siebgewebe
- 66: Kettfäden
- 68: Schussfäden
- 70: Ensemble
- 80: Mikrofenster
- 82: Druckmuster
- g: Gerade
- L: Fadenlängsrichtung
- Q: Fadenquerrichtung

## Patentansprüche

1. Datenträger (10), insbesondere Wert- oder Sicherheitsdokument, mit einem Substrat (12) das zumindest eine Papierlage umfasst, wobei in das Substrat ein Fenstersicherheitsfaden (14) mit einer langgestreckten Fadenlängsrichtung und einer dazu senkrechten Fadenquerrichtung eingebettet ist, der an zumindest einer Oberfläche des Substrats in bestimmten Fensterbereichen (16) sichtbar ist, wobei die Fensterbereiche zumindest eine Gruppe (30) von mehreren, in Fadenquerrichtung nebeneinanderliegenden Mikrofenstern (20) umfassen, **dadurch gekennzeichnet, dass** die Mikrofenster papiermacherisch erzeugt sind und einen bei der Papierherstellung erzeugten Rand (22) mit charakteristischen Unregelmäßigkeiten aufweisen.

2. Datenträger nach Anspruch 1, **dadurch gekennzeichnet, dass** die Fensterbereiche zumindest eine Gruppe mit drei oder mehr, vorzugsweise fünf oder mehr in Fadenquerrichtung nebeneinanderliegenden Mikrofenstern umfassen.

3. Datenträger nach Anspruch 1 oder 2, **dadurch gekennzeichnet, dass** in zumindest einer Gruppe nebeneinanderliegender Mikrofenster die Mikrofenster gegeneinander entlang der Fadenlängsrichtung so versetzt sind, dass sie nicht auf gleicher Höhe liegen, dass es aber eine Gerade in Fadenquerrichtung gibt, die alle Mikrofenster der Gruppe schneidet.

4. Datenträger nach Anspruch 3, **dadurch gekennzeichnet, dass** die Gruppe N Mikrofenster mit N ≥ 2 enthält, und jedes Mikrofenster eine Höhe hi und einen Versatz di zu einer alle Mikrofenster schneidenden Geraden aufweist, mit i = 1, 2, ... N, wobei für jedes Mikrofenster der reduzierte Versatz δᵢ = dᵢ/hᵢ betragsmäßig kleiner als ein maximaler Abstandswert δₘₐₓ ist, welcher kleiner als 0,5 ist und vorzugsweise zwischen 0,2 und 0,4 liegt.

5. Datenträger nach Anspruch 4, **dadurch gekennzeichnet, dass** die Mikrofenster gegeneinander einen Mindestversatz von δₘₐₓ/ (N-1) aufweisen, dass also $| {δ}_{i} - {δ}_{j} | \geq {δ}_{max} / \left(N - 1\right) für alle Paare i , j mit i \neq j$ gilt.

6. Datenträger nach wenigstens einem der Ansprüche 1 bis 5, **dadurch gekennzeichnet, dass** die Breite der Mikrofenster der zumindest einen Gruppe in Fadenquerrichtung jeweils weniger als 50%, bevorzugt weniger als 40%, besonders bevorzugt weniger als 30% der Fadenbreite beträgt.

7. Datenträger nach wenigstens einem der Ansprüche 1 bis 6, **dadurch gekennzeichnet, dass** in der zumindest einen Gruppe die Länge der Mikrofenster parallel zur Fadenlängsrichtung zwischen 0,2 mm und 4 mm, vorzugsweise zwischen 0,3 mm und 3 mm und besonders bevorzugt zwischen 0,5 mm und 1 mm liegt, und/oder die Breite der Mikrofenster in Fadenquerrichtung zwischen 0,2 mm und 4 mm, vorzugsweise zwischen 0,3 mm und 3 mm und besonders bevorzugt zwischen 0,5 mm und 1 mm liegt.

8. Datenträger nach wenigstens einem der Ansprüche 1 bis 7, **dadurch gekennzeichnet, dass** die zumindest eine Gruppe Mikrofenster umfasst, deren Umrisse Muster, Zeichen oder eine Codierung, insbesondere eine Buchstaben- oder Ziffernfolge darstellen.

9. Datenträger nach wenigstens einem der Ansprüche 1 bis 8, **dadurch gekennzeichnet, dass** die Fensterbereiche eine Mehrzahl von Mikrofenstern umfassen, deren räumliche Anordnung ein Motiv, insbesondere Buchstaben, Zeichen oder Figuren bildet, vorzugsweise dass die Mehrzahl von Mikrofenstern zumindest eine der Gruppen nebeneinanderliegender Mikrofenster umfasst.

10. Datenträger nach wenigstens einem der Ansprüche 1 bis 9, **dadurch gekennzeichnet, dass** die Mikrofenster als Dünnstellen in der Papierlage des Substrats Teil eines seitlich über den Fenstersicherheitsfaden hinausragenden Wasserzeichens sind.

11. Datenträger nach wenigstens einem der Ansprüche 1 bis 10, **dadurch gekennzeichnet, dass** ein von dem Umriss oder der Anordnung der Mikrofenster gebildetes Motiv durch ein anderes Sicherheitsmerkmal über den Fenstersicherheitsfaden hinaus fortgesetzt ist.

12. Datenträger nach wenigstens einem der Ansprüche 1 bis 11, **dadurch gekennzeichnet, dass** der Fenstersicherheitsfaden mit Beugungsstrukturen, Flüssigkristallschichten, Dünnschichtaufbauten, Aussparungen in opaken, insbesondere metallischen Schichten, Fluoreszenzstoffen, magnetischen, leitfähigen und/ oder metallischen Schichten versehen ist.

13. Entwässerungssieb für die Herstellung von Sicherheitspapier mit einem Fenstersicherheitsfaden, der nach seiner Einbettung an zumindest einer Oberfläche des Sicherheitspapiers in bestimmten Fensterbereichen sichtbar ist, wobei das Entwässerungssieb ein Trägersieb umfasst, das in einem Teilbereich mit einem Spritzgusseinsatz versehen ist, der ein Relief mit sich von einem Grundkörper nach oben erstreckenden und die Oberfläche des Trägersiebs überragenden Motivelementen aufweist, die in Form der Fensterbereiche des Fenstersicherheitsfadens ausgebildet sind, und wobei die Motivelemente zur Erzeugung von Mikrofenstern zumindest eine Gruppe von mehreren, quer zur Laufrichtung des einzubettenden Fadens nebeneinanderliegenden Mikromotivelementen umfassen.

14. Entwässerungssieb für die Herstellung von Sicherheitspapier mit einem Fenstersicherheitsfaden, der nach seiner Einbettung an zumindest einer Oberfläche des Sicherheitspapiers in bestimmten Fensterbereichen sichtbar ist, wobei das Entwässerungssieb ein Trägersieb umfasst, das in einem Teilbereich eine Siebprägung aufweist, die ein Relief mit die Oberfläche des Trägersiebs überragenden Motivelementen aufweist, die in Form der Fensterbereiche des Fenstersicherheitsfadens ausgebildet sind, und wobei die Motivelemente zur Erzeugung von Mikrofenstern zumindest eine Gruppe von mehreren, quer zur Laufrichtung des einzubettenden Fadens nebeneinanderliegenden Mikromotivelementen umfassen.

15. Entwässerungssieb nach Anspruch 13 oder 14, **dadurch gekennzeichnet, dass** die Mikromotivelemente quer zur Laufrichtung des einzubettenden Fadens eine Breite aufweisen, die weniger als 50% der Fadenbreite beträgt und zwischen 0,2 mm und 4 mm liegt.

16. Entwässerungssieb nach einem der Ansprüche 13 bis 15, **dadurch gekennzeichnet, dass** die Motivelemente Mikromotivelemente umfassen, deren Umrisse Muster, Zeichen oder eine Codierung, insbesondere eine Buchstaben- oder Ziffernfolge darstellen, und/ oder dass die Motivelemente eine Mehrzahl von Mikromotivelementen umfassen, deren räumliche Anordnung ein Motiv, insbesondere Buchstaben, Zeichen oder Figuren bildet.

17. Entwässerungssieb nach wenigstens einem der Ansprüche 13 bis 16, **dadurch gekennzeichnet, dass** der Spritzgusseinsatz bzw. die Siebprägung neben den Motivelementen zur Erzeugung der Fensterbereiche des Fenstersicherheitsfadens ein Wasserzeichenrelief in Form eines in dem Sicherheitspapier zu erzeugenden Wasserzeichens aufweist.

18. Entwässerungssieb nach wenigstens einem der Ansprüche 13, 15 bis 17, **dadurch gekennzeichnet, dass** der Spritzgusseinsatz in einem ausgeschnittenen Bereich des Trägersiebs angeordnet und nur in einem vorzugsweise gezackten Randbereich mit diesem verbunden ist.

19. Entwässerungssieb nach wenigstens einem der Ansprüche 13, 15 bis 18, **dadurch gekennzeichnet, dass** der Spritzgusseinsatz eine Mehrzahl von Perforationen aufweist, deren Abmessungen so klein sind, dass in ihnen bei der Papierherstellung keine Fasern anhaften.

## Claims

1. A data carrier (10), especially a value or security document, having a substrate (12) that comprises at least one paper layer, there being embedded in the substrate a window security thread (14), having an elongated thread longitudinal direction and a thread transverse direction perpendicular thereto, that is visible on at least one surface of the substrate in certain window regions (16), the window regions comprising at least one group (30) of multiple micro windows (20) that lie next to one another in the thread transverse direction, **characterized in that** the micro windows are produced with papermaking technology and comprise an edge (22), produced at paper manufacture, having characteristic irregularities.

2. The data carrier according to claim 1, **characterized in that** the window regions comprise at least one group having three or more, preferably five or more micro windows that lie next to one another in the thread transverse direction.

3. The data carrier according to claim 1 or 2, **characterized in that**, in at least one group of micro windows that lie next to one another, the micro windows are offset against one another along the thread longitudinal direction in such a way that they do not lie on the same level, but **in that** there is a straight line in the thread transverse direction that intersects all micro windows in the group.

4. The data carrier according to claim 3, **characterized in that** the group includes N micro windows, where N ≥ 2, and each micro window has a height hi and an offset di from a straight line that intersects all micro windows, where i = 1, 2, ... N, and for each micro window, the reduced offset δᵢ = dᵢ/hᵢ being smaller, in terms of absolute value, than a maximum spacing value δₘₐₓ, which is less than 0.5 and is preferably between 0.2 and 0.4.

5. The data carrier according to claim 4, **characterized in that** the micro windows have a minimum offset against one another of δₘₐₓ/ (N-1), in other words **in that** $| {δ}_{i} - {δ}_{j} | \geq {δ}_{max} / \left(N - 1\right) is true of all pairs i , j where i \neq j.$

6. The data carrier according to at least one of claims 1 to 5, **characterized in that** the width of the micro windows of the at least one group in the thread transverse direction is, in each case, less than 50%, preferably less than 40%, particularly preferably less than 30% of the thread width.

7. The data carrier according to at least one of claims 1 to 6, **characterized in that,** in the at least one group, the length of the micro windows parallel to the thread longitudinal direction is between 0.2 mm and 4 mm, preferably between 0.3 mm and 3 mm and particularly preferably between 0.5 mm and 1 mm, and/ or the width of the micro windows in the thread transverse direction is between 0.2 mm and 4 mm, preferably between 0.3 mm and 3 mm and particularly preferably between 0.5 mm and 1 mm.

8. The data carrier according to at least one of claims 1 to 7, **characterized in that** the at least one group comprises micro windows whose contours constitute patterns, characters or a code, especially a letter or number string.

9. The data carrier according to at least one of claims 1 to 8, **characterized in that** the window regions comprise a plurality of micro windows whose spatial arrangement forms a motif, especially letters, characters or figures, preferably **in that** the plurality of micro windows comprises at least one of the groups of micro windows that lie next to one another.

10. The data carrier according to at least one of claims 1 to 9, **characterized in that** the micro windows, as thin sites in the paper layer of the substrate, are part of a watermark that protrudes laterally over the window security thread.

11. The data carrier according to at least one of claims 1 to 10, **characterized in that** a motif formed by the contour or the arrangement of the micro windows is continued beyond the window security thread by another security feature.

12. The data carrier according to at least one of claims 1 to 11, **characterized in that** the window security thread is provided with diffraction patterns, liquid crystal layers, thin-film structures, gaps in opaque, especially metallic layers, fluorescent substances, magnetic, conductive and/ or metallic layers.

13. A dewatering screen for manufacturing security paper having a window security thread that, after its embedding, is visible on at least one surface of the security paper in certain window regions, the dewatering screen comprising a carrier mold that is provided in a sub-region with an injection molded insert that comprises a relief having motif elements that extend upward from a base body and overtop the surface of the carrier mold and that are developed in the form of the window regions of the window security thread, and the motif elements for producing micro windows comprising at least one group of multiple micro motif elements that lie next to one another transverse to the running direction of the thread to be embedded.

14. A dewatering screen for manufacturing security paper having a window security thread that, after its embedding, is visible on at least one surface of the security paper in certain window regions, the dewatering screen comprising a carrier mold that in a sub-region comprises a mold embossing that comprises a relief having motif elements that overtop the surface of the carrier mold and that are developed in the form of the window regions of the window security thread, and the motif elements for producing micro windows comprising at least one group of multiple micro motif elements that lie next to one another transverse to the running direction of the thread to be embedded.

15. The dewatering screen according to claim 13 or 14, **characterized in that** the micro motif elements transverse to the running direction of the thread to be embedded have a width that is less than 50% of the thread width and is between 0.2 mm and 4 mm.

16. The dewatering screen according to one of claims 13 to 15, **characterized in that** the motif elements comprise micro motif elements whose contours constitute patterns, characters or a code, especially a letter or number string, and/ or **in that** the motif elements comprise a plurality of micro motif elements whose spatial arrangement forms a motif, especially letters, characters or figures.

17. The dewatering screen according to at least one of claims 13 to 16, **characterized in that** the injection molded insert or the mold embossing comprises, besides the motif elements for producing the window regions of the window security thread, a watermark relief in the form of a watermark to be produced in the security paper.

18. The dewatering screen according to at least one of claims 13, 15 to 17, **characterized in that** the injection molded insert is arranged in a cut-out region of the carrier mold and is joined therewith only in a preferably serrated edge region.

19. The dewatering screen according to at least one of claims 13, 15 to 18, **characterized in that** the injection molded insert comprises a plurality of perforations whose dimensions are so small that no fibers stick in them at paper manufacture.

## Revendications

1. Support de données (10), notamment document de valeur ou de sécurité, avec un substrat (12)
qui comprend au moins une couche de papier, un fil de sécurité à fenêtre (14) étant inséré dans le substrat avec une direction longitudinale du fil allongée et une direction transversale du fil perpendiculaire à celle-ci, qui est visible sur au moins une surface du substrat dans certaines zones de fenêtre (16), les zones de fenêtre comprenant au moins un groupe (30) de plusieurs micro-fenêtres (20) disposées les unes à côté des autres dans le sens transversal du fil, **caractérisé en ce que** les micro-fenêtres sont produites par le fabricant du papier et comportent un bord (22) généré lors de la fabrication du papier avec des irrégularités caractéristiques.

2. Support de données selon la revendication 1, **caractérisé en ce que** les zones de fenêtre comprennent au moins un groupe avec trois ou plus, de préférence cinq micro-fenêtres ou plus disposées les unes à côté des autres dans la direction transversale du fil.

3. Support de données selon la revendication 1 ou 2, **caractérisé en ce que** dans au moins un groupe de micro-fenêtres disposées les unes à côté des autres, les micro-fenêtres sont décalées l'une contre l'autre le long de la direction longitudinale du fil de telle manière qu'elles ne se trouvent pas à la même hauteur, mais que cela donne une droite dans la direction transversale du fil qui coupe toutes les micro-fenêtres du groupe.

4. Support de données selon la revendication 3, **caractérisé en ce que** le groupe contient N micro-fenêtres avec N ≥ 2 et chaque micro-fenêtre comporte une hauteur hᵢ et un déport di par rapport à une droite coupant toutes les micro-fenêtres, avec i= 1, 2, ...N, pour chaque micro-fenêtre, le déport réduit δᵢ = di/hi étant, quant à son montant, plus faible qu'une valeur de distance maximale δₘₐₓ, laquelle étant inférieure à 0,5 et se situant de préférence entre 0,2 et 0,4.

5. Support de données selon la revendication 4, **caractérisé en ce que** les micro-fenêtres comportent un déport minimal entre elles de δₘₐₓ/(N-1) de telle sorte que $| {δ}_{i} - {δ}_{j} | \geq {δ}_{max} / \left(N - 1\right)$ est valable pour toutes les paires i,j avec i ≠ j.

6. Support de données selon l'une quelconque des revendications 1 à 5, **caractérisé en ce que** la largeur des micro-fenêtres d'au moins un groupe est dans la direction transversale du fil respectivement inférieure à 50%, de préférence moins de 40%, particulièrement de préférence inférieure à 30% de la largeur du fil.

7. Support de données selon au moins l'une quelconque des revendications 1 à 6, **caractérisé en ce que** dans au moins un groupe, la longueur des micro-fenêtres parallèlement à la direction longitudinale du fil se situe entre 0,2 mm et 4 mm, de préférence entre 0,3 mm et 3 mm et particulièrement de préférence entre 0,5 mm et 1 mm et/ou la largeur des micro-fenêtres dans la direction transversale du fil se situe entre 0,2 mm et 4 mm, de préférence entre 0,3 mm et 3 mm et particulièrement de préférence entre 0,5 mm et 1 mm.

8. Support de données selon l'une quelconque des revendications 1 à 7, **caractérisé en ce qu'**au moins un groupe comprend des micro-fenêtres, dont les contours représentent des motifs, des signes ou une codification, notamment une suite de lettres ou de chiffres.

9. Support de données selon l'une quelconque des revendications 1 à 8, **caractérisé en ce que** les zones de fenêtre comprennent une pluralité de micro-fenêtres, dont la disposition spatiale forme un motif, notamment des lettres, des signes ou des figures, de préférence **en ce que** la pluralité de micro-fenêtres comprend au moins un des groupes de micro-fenêtres disposées les unes à côté des autres.

10. Support de données selon l'une quelconque des revendications 1 à 9, **caractérisé en ce que** les micro-fenêtres constituent en tant que points faibles dans la couche de papier du substrat une partie d'un filigrane ressortant latéralement sur le fil de sécurité à fenêtre.

11. Support de données selon l'une quelconque des revendications 1 à 10, **caractérisé en ce qu'**un motif formé par le contour ou la disposition des micro-fenêtres continue au-delà sur le fil de sécurité à fenêtre par une autre caractéristique de sécurité.

12. Support de données selon l'une quelconque des revendications 1 à 11, **caractérisé en ce que** le fil de sécurité à fenêtre est doté de structures de diffraction, de couches de cristaux liquides, de structures de couches minces, d'évidements dans des couches opaques, notamment métalliques, de substances fluorescentes, de couches magnétiques, conductrices et/ou métalliques.

13. Tamis d'égouttage pour la fabrication de papier de sécurité avec fil de sécurité à fenêtre, qui est visible dans certaines zones de fenêtre après son incorporation sur au moins une surface du papier de sécurité, le tamis d'égouttage comprenant un tamis de support, qui est doté dans une partie de zone d'une insertion moulée par injection, qui comporte un relief avec des éléments de motif s'étendant vers le haut depuis un corps de base et dépassant la surface du tamis de support, qui sont constitués dans la forme des zones de fenêtre du fil de sécurité à fenêtre et les éléments de motifs comprenant pour la production des micro-fenêtres au moins un groupe de plusieurs éléments de micro-motif situés les uns à côté des autres transversalement au sens fonctionnel du fil à incorporer.

14. Tamis d'égouttage pour la fabrication de papier de sécurité avec un fil de sécurité à fenêtre, qui est visible dans certaines zones de fenêtre après son incorporation sur au moins une surface du papier de sécurité, le tamis d'égouttage comprenant un tamis de support, qui comporte un gaufrage de filtrage dans une partie de zone, qui comporte un relief avec les éléments de motif dépassant la surface du tamis de support, qui sont constitués dans la forme des zones de fenêtres du fil de sécurité à fenêtre et les éléments de motif comprenant pour la production des micro-fenêtres au moins un groupe de plusieurs éléments de micro-motif disposés les uns à côté des autres transversalement au sens fonctionnel du fil à incorporer.

15. Tamis d'égouttage selon la revendication 13 ou 14, **caractérisé en ce que** les éléments de micro-motif comportent transversalement au sens fonctionnel du fil à incorporer une largeur qui est inférieure à 50% de la largeur du fil et se situe entre 0,2 mm et 4 mm.

16. Tamis d'égouttage selon l'une quelconque des revendications 13 à 15, **caractérisé en ce que** les éléments de motif comprennent des éléments de micro-motif dont les contours représentent des motifs, des signes ou une codification, notamment une suite de lettres ou de chiffres, et/ou **en ce que** les éléments de motif comprennent une pluralité d'éléments de micro-motif, dont la disposition spatiale forme un motif, notamment des lettres, des signes ou des figures.

17. Tamis d'égouttage selon au moins l'une quelconque des revendications 13 à 16, **caractérisé en ce que** l'insertion moulée par injection ou le gaufrage de filtrage en plus des éléments de motifs comporte un relief de filigrane sous la forme d'un filigrane à générer dans le papier de sécurité pour la production des zones de fenêtre du fil de sécurité à fenêtre.

18. Tamis d'égouttage selon au moins l'une quelconque des revendications 13, 15 à 17, **caractérisé en ce que** l'insertion moulée par injection est disposée dans une zone découpée du tamis de support et n'est reliée à celui-ci que dans une zone de bordure de préférence dentelée.

19. Tamis d'égouttage selon au moins l'une quelconque des revendications 13, 15 à 18, **caractérisé en ce que** l'insertion moulée par injection comporte une pluralité de perforations dont les dimensions sont si petites qu'aucune fibre n'adhère dans celles-ci lors de la fabrication du papier.
